# EUROPÄISCHE PATENTSCHRIFT

(11) **EP 0 910 862 B1**
(45) Veröffentlichungstag und Bekanntmachung des Hinweises auf die Patenterteilung: **09.02.2000**
(21) Anmeldenummer: 97930339.3
(22) Anmeldetag: 18.06.1997
(51) Int. Cl.: H01H 50/02, H01H 50/14

(54) **ANORDNUNG EINES RELAIS MIT EINEM STEUERBAUSTEIN**
ARRANGEMENT OF A RELAIS TOGETHER WITH A CONTROL COMPONENT
AGENCEMENT D'UN RELAIS AVEC UN COMPOSANT DE COMMANDE

(30) Priorität: 10.07.1996 DE 29612042 U
(43) Veröffentlichungstag der Anmeldung: 28.04.1999
(73) Patentinhaber: SIEMENS AKTIENGESELLSCHAFT, 80333 München (DE)
(72) Erfinder: REISS, Heiko, D-12349 Berlin (DE); BREITLOW-HERTZFELDT, Jürgen, D-13055 Berlin (DE)
(86) Internationale Anmeldenummer: DE9701246
(87) Internationale Veröffentlichungsnummer: WO9801881

(56) Entgegenhaltungen:
- EP-A- 0 189 924
- EP-A- 0 198 099
- DE-U- 29 612 042
- FR-A- 2 696 040
- GB-A- 2 242 570

## Beschreibung

Die Erfindung betrifft eine Anordnung eines Relais mit einem Steuerbaustein, wobei das Relais ein annähernd quaderförmiges Gehäuse mit einer Haupt-Anschlußseite, aus welcher Lastanschlußelemente austreten, und mit einer davon verschiedenen Hilfs-Anschlußseite mit Steueranschlüssen besitzt und wobei der Steuerbaustein ein Bausteingehäuse mit einer an die Hilfs-Anschlußseite des Relaisgehäuses ansetzbaren Koppelseite und im Bereich der Koppelseite zu den Steueranschlüssen) komplementäre Steckanschlüsse besitzt, welche eine elektrische Verbindung des Steuerbausteins zu dem Relais herstellen.

Zur Ansteuerung bzw. Überwachung von elektromagnetischen Relais werden vielfach elektrische bzw. elektronische Schaltungen verwendet, die getrennt vom Relais, etwa auf einer Leiterplatte, angeordnet sind. Vielfach besteht der Wunsch, das Relais mit seiner Ansteuerschaltung zu kombinieren, wobei es auch bekannt ist, eine elektronische Schaltung im Relaisgehäuse selbst unterzubringen. Ein solches Relais mit eingebauter Elektronikschaltung ist allerdings aufwendiger und teurer und wegen der speziellen Beschaltung nur für bestimmte Zwecke anwendbar; entsprechend sind auch die benötigten Stückzahlen verhältnismäßig gering, während für den elektromechanischen Relaisaufbau sehr viel größere Stückzahlen mit einer entsprechend kostengünstigeren Fertigung erreichbar wären. Dabei ist es auch bekannt, ein Elektronikmodul für ein Relais als getrennten Baustein herzustellen und bei Bedarf zusätzlich in einer entsprechenden Kammer des Relaisgehäuses unterzubringen (DE 36 14 919 A1). Die elektrische Kopplung zwischen dem Elektronikmodul und dem Relais erfolgt in diesem Fall extern über eine Leiterplatte oder dergleichen.

Daneben ist es auch bekannt, ein Steckrelais und ein Zusatzmodul über ihre jeweiligen Gehäuse zu einer Einheit zu verbinden (EP 05 07 729 A2), wobei jedoch die elektrische Ankopplung des Zusatzmoduls an das Relais wiederum nur über die jeweiligen Anschlußstifte und über eine gemeinsame Relaisfassung erfolgt. Die Gehäuse sind dagegen nur mechanisch miteinander verbunden. Andererseits sind auch bereits Relais bekannt (EP 0409 613 A2), welche Anschlußstifte an verschiedenen Gehäuseseiten aufweisen, um beispielsweise die Ansteuerung über eine Lötseite von einer Leiterplatte her vorzunehmen, während die Lastanschlüsse über Flachstecker angekoppelt werden.

Aus FR-A1-26 96 040 ist ein Unterbrecherschalter bekannt, dessen Konstruktion dem eingangs genannten Relaisaufbau entspricht. Dort sind allerdings die Lastanschlußelemente erst durch das Aufsetzen von Zusatzmodulen zu einer Haupt-Anschlußseite geführt, wodurch das mehrteilige Gehäuse Öffnungen nach allen Seiten aufweist, wie sie für ein Relais mit höheren Anforderungen an Isolation und Berührungsschutz nicht in Betracht kommen. Ein Steuerbaustein in Form eines Wärmeschutzrelais ist dort ebenfalls mehr schematisch gezeigt, ohne daß eine Anpassung der Gehäuseformen ersichtlich wäre.

Ziel der vorliegenden Erfindung ist es, eine Anordnung eines Relais mit einem Steuerbaustein der eingangs genannten Art zu schaffen, bei der der Baustein bedarfsweise an das Relais angekoppelt werden kann und in diesem Fall mit dem Relais nicht nur eine mechanische, sondern auch eine elektrische Einheit bildet, während das Relais auch ohne den Steuerbaustein normal betrieben werden könnte.

Erfindungsgemäß wird dieses Ziel dadurch erreicht, daß das Bausteingehäuse ebenfalls quaderförmig ist, wobei die Hilfs-Anschlußseite des Relaisgehäuses und die Koppelseite des Bausteingehäuses gleiche Flächen aufweisen und derart aneinander angepaßt sind, daß die beiden aufeinandergesteckten Gehäuse ein annähernd quaderförmiges Kombinationsgehäuse bilden.

Der erfindungsgemäße Steuerbaustein besitzt an seinem Gehäuse eine Koppelseite mit Steckerelementen, mit denen er auf ein entsprechendes Relaisgehäuse aufgesteckt werden kann, welches eine Hilfsanschlußseite mit entsprechenden Steuer-Steckanschlüssen aufweist. Da das Relais selbst in jedem Fall eine Haupt-Anschlußseite aufweist, über die auch Spulenanschlüsse angeschlossen werden können, könnte der Steuerbaustein allein mit den Steckanschlüssen seiner Koppelseite zum Relais hin betrieben werden. Vorzugsweise besitzt aber auch der Steuerbaustein neben seiner Koppelseite eine weitere Baustein-Anschlußseite mit Außenanschlüssen. In diesem Fall ist eine besonders gute elektrische Trennung aller Steuer- und Prüfanschlüsse von den Lastanschlüssen des Relais möglich.

Der erfindungsgemäße, aufsteckbare Steuerbaustein ermöglicht die Verwendung eines universell aufgebauten Relais sowohl mit als auch ohne diesen Steuerbaustein. Dabei ist es denkbar, daß das Relais bei völlig gleichem Aufbau aller Funktionselemente lediglich Zusatz-Anschlußelemente in einer Kappe enthält. In diesem Fall kann beispielsweise durch Austausch der Kappe entweder ein normales Relais ohne Zusatzsteuerung oder ein mit dem Steuerbaustein kombinierbares Relais geschaffen werden.

Durch das Aufstecken des Steuerbausteins sind die beiden Gehäuse nicht nur elektrisch, sondern auch bereits mechanisch verbunden. Um diese mechanische Verbindung zu verstärken, können zusätzlich ineinandergreifende Rastelemente an beiden Gehäusen vorgesehen werden. Außerdem kann der Gehäusespalt zwischen dem Relaisgehäuse einerseits und dem Bausteingehäuse andererseits zusätzlich abgedichtet werden.

Die Erfindung wird nachfolgend an einem Ausführungsbeispiel anhand der Zeichnungen näher erläutert. Es zeigt:
- Figur 1: einen erfindungsgemäßen Steuerbaustein mit einem dazu passenden Relais beim Aufeinanderstecken und
- Figur 2: ein aus dem Relais und dem Steuerbaustein gemäß Figur 1 gebildetes Relaismodul.

In Figur 1 ist ein Steuerbaustein 10 mit einem Bausteingehäuse 11 gezeigt, welches mit einem Relais 20 bzw. dessen Relaisgehäuse 21 zu einem Relaismodul 30 mit einem Kombinationsgehäuse 31 zusammengefügt werden kann. Der Steuerbaustein 10 besitzt ein im wesentlichen quaderförmiges Gehäuse 11, das zusätzlich an seiner Unterseite bzw. Baustein-Anschlußseite 12 einen angeformten Steckerkragen 13 aufweist. Dieser Stekkerkragen 13 umschließt nicht sichtbare Anschlußelemente, beispielsweise Flachstecker oder Rundstecker. Außerdem bildet das Gehäuse 11 eine Koppelseite 14, in welcher nicht sichtbare Stecköffnungen mit Steckerbuchsen vorgesehen sind, welche zur mechanischen und elektrischen Verbindung mit den noch zu beschreibenden Flachsteckern des Relais 20 vorgesehen sind. Weiterhin sind seitlich von der Koppelseite 14 jeweils Rasthaken 15 angeformt. An der gegenüberliegenden Seite ist beispielsweise ein Befestigungslappen 16 angeformt.

Das Relaisgehäuse 21 ist ebenfalls grundsätzlich quaderförmig. Es besitzt an seiner Unterseite oder Haupt-Anschlußseite 22 zwei Kammern 23, in welche aus dem Relaisinnern herausgeführte Last-Anschlußelemente 24 für hohe Ströme, beispielsweise 150 A, angeordnet sind. Die Zuleitungen können hier beispielsweise über Schraubklemmen angeschlossen werden. Um eine vollständige Trennung der Lastanschlüsse von den Steueranschlüssen zu erreichen, sind letztere nicht an der Haupt-Anschlußseite, sondern auf einer im rechten Winkel dazu stehenden Hilfs-Anschlußseite 25 des Gehäuses 21 nach außen geführt. Im vorliegenden Beispiel handelt es sich dabei um zwei Spulenanschlüsse 26 und um zwei zusätzliche Lastanschlüsse 27, über die jedoch nur relativ geringe Ströme,z. B. von maximal 5 A, herausgeführt werden können. Diese zusätzlichen Lastanschlüsse 27 dienen beispielsweise zur Messung des Laststromes in dem zusätzlichen Steuerbaustein.
Seitlich von der Hilfs-Anschlußseite 25 sind Rastausnehmungen 28 entsprechend den Rasthaken 15 des Steuerbausteins eingeformt. Weiterhin ist auf der Hilfs-Anschlußseite 25 ein umlaufender Dichtungskragen 29 angeordnet, der beispielsweise aus einem Elastomermaterial angespritzt ist.

Der Innenaufbau des Relais 20 spielt hier keine Rolle. Es kann sich dabei um ein übliches elektromagnetisches System handeln, wobei durch entsprechende konstruktive Gestaltung die Lastanschlüsse 24 und 27 sowie die Spulenanschlüsse 26 in der dargestellten Weise herausgeführt werden. Die Anschlüsse 26 und 27 sind dabei zweckmäßigerweise in der Kappe selbst befestigt, wobei in einer bevorzugten Ausführungsform ihre Ankopplung an die Spulenanschlüsse einerseits und an die Lastanschlüsse andererseits des Relais durch Aufstecken der Kappe vorgenommen werden kann.

Der Innenaufbau des Steuerbausteins 10 kann ebenfalls beliebig sein. Je nach dem Anwendungsfall enthält dieser Baustein eine elektronische Steuerschaltung zur Ansteuerung des Elektromagnetsystems nach bestimmten Bedingungen, beispielsweise als Zeitsteuerung, als Batterie-Trennschaltung aufgrund bestimmter Vorgaben, als Laststromüberwachung oder zum Zweck einer Reduzierung der Spulenleistung im Haltebetrieb. Auch eine Diagnosemöglichkeit kann im Steuerbaustein enthalten sein.

Beim Aufstecken des Bausteingehäuses 11 auf das Relaisgehäuse 21 entsteht ein Kombinationsgehäuse 31 gemäß Figur 2, das selbst im wesentlichen quaderförmig ist. Die Koppelfuge 32 zwischen den beiden Einzelgehäusen ist durch den Dichtungskragen 29 waschdicht abgeschlossen, so daß die Steckanschlüsse 26 und 27 mit den nicht dargestellten Steckhülsen im Bausteingehäuse 11 geschützt sind. Durch entsprechende Zuordnung der Hauptanschlußseite 33 und der Hilfsanschlußseite 25 am Relaisgehäuse einerseits sowie der Baustein-Anschlußseite 12 und der Koppelseite 14 des Bausteingehäuses andererseits entsteht auch eine gemeinsame Anschlußseite 33, aus der sowohl die Lastanschlüsse 24 als auch die nicht sichtbaren Bausteinanschlüsse in dem Steckkragen 13 austreten.

## Patentansprüche

1. Anordnung eines Relais mit einem Steuerbaustein, wobei das Relais ein annähernd quaderförmiges Gehäuse (21) mit einer Haupt-Anschlußseite (22), aus welcher Lastanschlußelemente (24) austreten, und mit einer davon verschiedenen Hilfs-anschlußseite (25) mit Steueranschlüssen besitzt und wobei der Steuerbaustein (10) ein Bausteingehäuse (11) mit einer an die Hilfs-Anschlußseite (25) des Relaisgehäuses (21) ansetzbaren Koppelseite (14) und im Bereich der Koppelseite zu den Steueranschlüssen (26,27) komplementäre Steckanschlüsse besitzt, welche eine elektrische Verbindung des Steuerbausteins (10) zu dem Relais (20) herstellen, **dadurch gekennzeichnet**, daß das Bausteingehäuse (11) ebenfalls quaderformig ist, wobei die Hilfs-Anschlußseite (25) des Relaisgehäuses (21) und die Koppelseite (14) des Bausteingehäuses (11) gleiche Flächen aufweisen und derart aneinander angepaßt sind, daß die beiden aufeinandergesteckten Gehäuse (11,21) ein annähernd quaderförmiges Kombinationsgehäuse (31) bilden.

2. Anordnung nach Anspruch 1, **dadurch gekennzeichnet**, daß an dem Bausteingehäuse (11) und dem Relaisgehäuse (21) ineinandergreifende Rastelemente (15, 28) vorgesehen sind.

3. Anordnung nach Anspruch 2, **dadurch gekennzeichnet**, daß die Rastelemente (15, 28) in der Gehäuseoberfläche versenkt angeordnet sind.

4. Anordnung nach einem der Ansprüche 1 bis 3, **dadurch gekennzeichnet**, daß in dem Spalt (32) zwischen dem Relaisgehäuse (21) und dem Bausteingehäuse (11) eine am Rand umlaufende, elastische Dichtung (29) angeordnet ist.

5. Anordnung nach Anspruch 4, **dadurch gekennzeichnet**, daß die elastische Dichtung (29) an einem der beiden Gehäuse (21) durch ein Zweikomponenten-Spritzverfahren angeformt ist.

6. Anordnung nach einem der Ansprüche 1 bis 5, **dadurch gekennzeichnet**, daß das Bausteingehäuse (11) eine von der Koppelseite (14) verschiedene Baustein-Anschlußseite (12) besitzt, aus welcher Außenanschlüsse austreten.

7. Anordnung nach Anspruch 6, **dadurch gekennzeichnet**, daß an der Baustein-Anschlußseite (12) ein die Außenanschlüsse umschließender Steckerkragen (13) angeformt ist.

8. Anordnung nach Anspruch 7, **dadurch gekennzeichnet**, daß die Hilfsanschlußseite (25) senkrecht zur Hauptanschlußseite (22) des Relaisgehäuses (21)und die Koppelseite (14) senkrecht zu der Baustein-Anschlußseite (12) des Bausteingehäuses (11) stehen.

## Claims

1. Arrangement of a relay with a control module, in which case the relay has an approximately cuboid housing (21) with a main connection side (22) from which load-connecting elements (24) emerge and with an auxiliary connection side (25), which is different than the former, with control connections, and in which case the control module (10) has a module housing (11) with a coupling side (14) which can be fitted to the auxiliary connection side (25) of the relay housing (21) and, in the region of the coupling side to the control connections(26, 27), as complementary plug connections which produce an electrical connection of the control module (10) for the relay (20), characterized in that the module housing (11) is likewise cuboid in shape, in which case the auxiliary connection side (25) of the relay housing (21) and the coupling side (14) of the module housing (11) have identical areas and are matched to one another in such a manner that, once the two housings (11, 21) have been plugged onto one another, they form an approximately cuboid combination housing (31).

2. Arrangement according to Claim 1, characterized in that latching elements (15, 28) which engage in one another are provided on the module housing (11) and the relay housing (21).

3. Arrangement according to Claim 2, characterized in that the latching elements (15, 28) are arranged recessed in the housing surface.

4. Arrangement according to one of Claims 1 to 3, characterized in that an elastic seal (29) which is circumferential at the edge is arranged in the gap (32) between the relay housing (21) and the module housing (11) .

5. Arrangement according to Claim 4, characterized in that the elastic seal (29) is integrally formed on one of the two housings (21) using a two-component injection-moulding method.

6. Arrangement according to one of Claims 1 to 5, characterized in that the module housing (11) has a module connection side (12) which is different than the coupling side (14) and from which external connections emerge.

7. Arrangement according to Claim 6, characterized in that a plug collar (13) which encloses the external connections is integrally formed on the module connection side (12).

8. Arrangement according to Claim 7, characterized in that the auxiliary connection side (25) is at right angles to the main connection side (22) of the relay housing (21), and the coupling side (14) is at right angles to the module connection side (12) of the module housing (11).

## Revendications

1. Agencement d'un relais avec un composant de commande, le relais ayant un boîtier (21) à peu près parallélépipédique comportant une face (22) de raccordement principal dont sortent des éléments (24) de raccordement de charge et comportant une face (25) de raccordement auxiliaire à raccord de commande différente de la face de raccordement principal, et le composant (10) de commande ayant un boîtier (11) de composant comportant une face (14) de couplage pouvant être rattachée à la face (25) de raccordement auxiliaire du boîtier (21) du relais et, dans la région de la face de couplage, des raccords enfichables qui sont complémentaires des raccords (26, 27) de commande et qui produisent une liaison électrique du composant (10) de commande avec le relais (20), caractérisé en ce que le boîtier (11) de composant est également parallélépipédique, la face (25) de raccordement auxiliaire du boîtier (21) de relais et la face (14) de couplage du boîtier (11) de composant étant de même surface et étant adaptées l'une à l'autre de manière que les deux boîtiers (11, 21) enfichés l'un sur l'autre forment un boîtier (31) de combinaison à peu près parallélépipédique.

2. Agencement suivant la revendication 1, caractérisé en ce qu'il est prévu sur le boîtier (11) de composant et sur le boîtier (21) du relais des éléments (15, 28) d'encliquetage qui s'imbriquent.

3. Agencement suivant la revendication 2, caractérisé en ce que les éléments (15, 28) d'encliquetage sont noyés à la surface du boîtier.

4. Agencement suivant l'une des revendications 1 à 3, caractérisé en ce qu'il est monté une garniture (29) d'étanchéité élastique, entourant le bord, dans l'intervalle (32) entre le boîtier (21) du relais et le boîtier (11) du composant.

5. Agencement suivant la revendication 4, caractérisé en ce que cette garniture (29) d'étanchéité élastique est issue de l'un des deux boîtiers (21) par un procédé de moulage par injection à deux composants.

6. Agencement suivant l'une des revendications 1 à 5, caractérisé en ce que le boîtier (11) du composant a une face (12) de raccordement de composant qui est différente de la face (14) de couplage et dont sortent des raccords extérieurs.

7. Agencement suivant la revendication 6, caractérisé en ce qu'un collet (13) de connecteur entourant les raccords extérieurs est issu de la face (12) de raccordement du composant.

8. Agencement suivant la revendication 7, caractérisé en ce que la face (25) de raccordement auxiliaire est perpendiculaire à la face (22) de raccordement principal du boîtier (21) du relais et la face (14) de couplage est perpendiculaire à la face (12) de raccordement du composant du boîtier (11) du composant.
